# EUROPÄISCHE PATENTSCHRIFT

(11) **EP 0 696 364 B1**
(45) Veröffentlichungstag und Bekanntmachung des Hinweises auf die Patenterteilung: **17.09.1997**
(21) Anmeldenummer: 94911847.5
(22) Anmeldetag: 11.04.1994
(51) Int. Cl.: G03G 15/00

(54) **EINZELBLATT-ZUFÜHREINRICHTUNG FÜR EIN ELEKTROGRAFISCHES DRUCK- ODER KOPIERGERÄT**
SINGLE SHEET FEED DEVICE FOR AN ELECTROGRAPHIC PRINTER OR COPIER
DISPOSITIF DE MENEE D'UNE FEUILLE INDIVIDUELLE POUR IMPRIMANTE OU PHOTOCOPIEUSE ELECTROGRAPHIQUE

(30) Priorität: 29.04.1993 DE 4314158
(43) Veröffentlichungstag der Anmeldung: 14.02.1996
(73) Patentinhaber: Océ Printing Systems GmbH, 85586 Poing (DE)
(72) Erfinder: VIECHTER, Manfred, D-85469 Walpertskirchen (DE)
(74) Vertreter: Schaumburg, Thoenes & Thurn
(86) Internationale Anmeldenummer: DE9400402
(87) Internationale Veröffentlichungsnummer: WO9425905

(56) Entgegenhaltungen:
- US-A- 4 727 402
- PATENT ABSTRACTS OF JAPAN vol. 9, no. 144 (P-365) (1867) 19. Juni 1985 & JP,A,60 023 844 (CANON K.K.) 6. Februar 1985
- IBM TECHNICAL DISCLOSURE BULLETIN., Bd.22, Nr.6, November 1979, NEW YORK US Seiten 2465 - 2466 K. SANDERS 'TWO-PATH ELECTROGRAPHIC PRINT PROCESS'
- PATENT ABSTRACTS OF JAPAN vol. 9, no. 40 (P-336) (1763) 20. Februar 1985 & JP,A,59 180 568 (FUJI XEROX K.K.) 13. Oktober 1984

## Beschreibung

Die Erfindung betrifft eine Einzelblatt-Zuführeinrichtung für ein elektrografisches Druck- oder Kopiergerät, das die Einzelblatt-Zuführeinrichtung überspannt. Bei solchen Druck- oder Kopiergeräten werden hohe Anforderungen an die Druckgeschwindigkeit gestellt. Bei Druck- oder Kopiergeräten gemäß dem Stand der Technik wird eine Druckgeschwindigkeit von etwa 50 Blättern pro Minute (beispielsweise im Format DIN A4) erreicht. Die Einzelblätter werden von einem Einzelblattstapel abgezogen und von einer Entnahmeeinrichtung einem Aufzeichnungsträgertransportweg der Einzelblatt-Zuführeinrichtung nacheinander zugeführt. Im Verlauf des Aufzeichnungsträgertransportwegs ist ein Druckaggregat, das eine Entwicklerstation und eine Fixierstation enthält, angeordnet. In der Entwicklerstation wird ein Druckbild auf ein Einzelblatt übertragen und in der Fixierstation wird dieses Druckbild auf dem Einzelblatt fixiert. Um eine ausreichende Qualität des Druckbildes zu gewährleisten, kann der Entwicklungs- und Fixiervorgang nur bis zu einer maximalen Prozeßgeschwindigkeit beschleunigt werden. Eine weitere Steigerung der Prozeßgeschwindigkeit ist demzufolge bei gleichbleibender Druckqualtiät nicht durch eine bloße Erhöhung der Umdruck- und Fixiergeschwindigkeit und damit der Transportgeschwindigkeit der Einzelblätter möglich.

Aus US-A-4 587 532 ist eine Blattzuführ- und eine Blattausgabeeinrichtung bekannt, die geeignet sind, einer Mehrzahl von synchron arbeitenden Druckern Einzelblätter zuzuführen. Die Einzelblätter liegen in Form eines Einzelblattstapels vor. Die Blattzuführ- und die Blattausgabeeinrichtung gewährleisten, daß rechtzeitig vor Beginn des nachfolgenden Druckzyklus jedem Drucker ein Einzelblatt zugeführt bzw. ein bedrucktes Einzelblatt von diesem weggeführt ist. Weglänge und Geschwindigkeit der Blattlänge sind entsprechend gewählt. Die Zuführgeschwindigkeit ist größer als die Prozeßgeschwindigkeit. Zur Erhöhung der Druckgeschwindigkeit sind jedoch eine Mehrzahl von übereinander angeordneten Druckaggregaten erforderlich.

Aus US-A-4 431 322 ist eine Druckeinrichtung mit zwei Aufzeichnungsträgertransportwegen bekannt, die durch eine Weiche auswählbar sind. Entlang der Aufzeichnungsträgertransportwege sind Antriebswalzenpaare angeordnet. Diese Antriebswalzenpaare werden über Riemen angetrieben. Es sind Riemen-Übersetzungen vorgesehen, mit deren Hilfe unterschiedliche Geschwindigkeiten der Antriebswalzenpaare realisierbar sind. Zur Erhöhung der Druckgeschwindigkeit sind zwei Druckaggregate übereinander angeordnet. Jedem der beiden Druckaggregate ist ein Aufzeichnungsträgertransportweg zugeordnet.

Aus US-A-4 727 402 ist eine Einzelblatt-Zuführeinrichtung zum Ordnen von Einzelblatt-Informationsträgern bekannt, bei der Einzelblätter seitlich von einem Einzelblattstapel abziehbar und einem Transportweg so zuführbar sind, daß zwei Einzelblätter nebeneinander liegend transportiert werden können. Die Einzelblatt-Zuführeinrichtung weist eine Vielzahl mechanischer und beweglicher Einzelkomponenten auf, weshalb ein aufwendiger Abgleich und eine häufige Wartung der Einzelblatt-Zuführeinrichtung zu erwarten ist.

Der Erfindung liegt deshalb die Aufgabe zugrunde eine Einzelblatt-Zuführeinrichtung für ein elektrografisches Druck- oder Kopiergerät aufzuzeigen, mit deren Hilfe die Anzahl der bedruckten Einzelblätter pro Zeiteinheit bei gleichbleibender Druckqualität erhöht wird, und die eine geringe Anzahl mechanischer und beweglicher Einzelkomponenten aufweist, sodaß weder ein aufwendiger Abgleich noch eine häufige Wartung der Einzelblatt-Zuführeinrichtung zu erwarten ist.

Diese Aufgabe wird durch die im Patentanspruch 1 angegebenen Merkmale gelöst. Besondere Ausgestaltungen und Weiterbildungen der Erfindung sind in Unteransprüchen angegeben.

Zwei nacheinander von einem Blattstapel abgezogene Einzelblätter werden mit Hilfe der Weiche und der Aufspaltung des ersten Aufzeichnungsträgertransportweges in einen zweiten und einen dritten Aufzeichnungsträgertransportweges in eine Lage gebracht, in der sie gemeinsam in einem Druckaggregat verarbeitet werden können. Entspricht die Prozeßgeschwindigkeit einer maximalen Verarbeitungsgeschwindigkeit, dann kann die Anzahl der bedruckbaren Einzelblätter pro Zeiteinheit dadurch bei gleichbleibender Druckqualität verdoppelt werden.

Durch die Auswahl der Geschwindigkeiten so, daß die erste, zweite und dritte Geschwindigkeit doppelt so groß wie die Prozeßgeschwindigkeit sind, ist sichergestellt, daß von einem nebeneinander im vierten Aufzeichnungsträgertransportweg transportierten Paar von Einzelblättern ein ebenso großer Abstand zum nachfolgenden Paar von Einzelblättern Vorliegt, wie im ersten Aufzeichnungsträgertransportweg von einem Einzelblatt zum nachfolgenden Einzelblatt.

Durch die Anordnung mindestens eines dritten Transportwalzenpaares im zweiten Aufzeichnungsträgertransportweg, so daß ein im zweiten Aufzeichnungsträgertransportweg transportiertes Einzelblatt stets von einem Transportwalzenpaar erfaßt ist, ist gewährleistet, daß die zweite Geschwindigkeit, mit der das Einzelblatt im zweiten Aufzeichnungsträgertransportweg transportiert wird, über die ganze Weglänge konstant ist. Zudem gewährleisten die Transportwalzenpaare entlang des zweiten Aufzeichnungsträgertransportweges eine sichere Führung des dort transportierten Einzelblattes.

Eine schlaufenartige Führung des zweiten Aufzeichnungsträgertransportweges ermöglicht es, bei gegebenen Raumverhältnissen die Länge des zweiten Aufzeichnungsträgertransportweges exakt so zu wählen, daß bei vorgegebener zweiter Geschwindigkeit die Vorderkanten der beiden Einzelblätter bei dem Erreichen des vierten Aufzeichnungsträgertransportweges fluchten.

Die weitere Ausgestaltung und Ausbildung der Erfindung, wonach dem vierten Aufzeichnungsträgertransportweg ein fünfter und ein sechster Aufzeichnungsträgertransportweg so nachgeordnet sind, daß das erste Einzelblatt in den Einflußbereich des fünften Aufzeichnungsträgertransportweges und das zweite Einzelblatt in den Einflußbereich des sechsten Aufzeichnungsträgertransportweges gelangt, gewährleistet ein folgerichtiges Aneinanderreihen der gepaarten Einzelblätter hintereinander. Der fünfte oder der sechste Aufzeichnungsträgertransportweg ist dazu schlaufenartig so geführt, daß das diesen Aufzeichnungsträgertransportweg mit der fünften Geschwindigkeit durchlaufende erste bzw. zweite Einzelblatt um die Einzelblattbreite seitlich zurückversetzt wird, um die das erste Einzelblatt im zweiten Aufzeichnungsträgertransportweg versetzt worden war. Der sechste bzw. fünfte Aufzeichnungsträgertransportweg ist dazu so geführt, daß das diesen Aufzeichnungsträgertransportweg mit einer sechsten Geschwindigkeit durchlaufende zweite bzw. erste Einzelblatt ohne Seitenversatz transportierbar ist. Durch die Wahl der Verweilzeiten der Einzelblätter im fünften und sechsten Aufzeichnungsträgertransportweg so, daß die beiden Einzelblätter nacheinander einen nachfolgenden siebten Aufzeichnungsträgertransportweg erreichen, wird der ursprüngliche Abstand von Einzelblatt zu Einzelblatt des ersten Aufzeichnungsträgertransportweges wieder hergestellt. Ein Abstapeln der Einzelblätter in richtiger Folge nacheinander ist damit gewährleistet. Für eine Bedienperson, die die Einzelblattstapel bereitstellt und die bedruckten Einzelblätter aus dem Druck- oder Kopiergerät entnimmt, ergibt sich kein Nachteil bei der Bedienung. Sollen beispielsweise in einer bestimmten Reihenfolge geordnete Formulare im Druck- oder Kopiergerät verarbeitet werden, dann entsteht für die Bedienperson aufgrund der erfindungsgemäßen Ausgestaltung des Druck- oder Kopiergeräts keinerlei zusätzlicher Arbeitsaufwand.

Eine Ausführungsform der Erfindung ist in den Zeichnungen dargestellt und wird im folgenden beispielsweise näher beschrieben. Es zeigen
Figur 1 eine schematische, räumliche Darstellung einer Einzelblatt-Zuführeinrichtung zum Verzweigen eines Aufzeichnungsträgertransportweges,
Figur 2 ein eine schlaufenartige Weiche enthaltendes Detail der Einzelblatt-Zuführeinrichtung gemäß Figur 1 und
Figur 3 eine Draufsicht mit einer zeitlichen Folge von Einzelblättern gemäß Figur 1.

Die in Figur 1 dargestellte Einzelblatt-Zuführeinrichtung, bei der ein Aufzeichnungsträgertransportweg verzweigt wird, enthält einen ersten Aufzeichnungsträgertransportweg 1, auf dem von einem ersten Einzelblattstapel 8 abgezogene Einzelblätter A zu einer am Ende des ersten Aufzeichnungsträgertransportwegs 1 angeordneten Weiche 10 transportierbar sind. Die Einzelblätter A werden auf dem ersten Aufzeichnungsträgertransportweg 1 von einem ersten Transportwalzenpaar W1 erfaßt und durch Friktion mit einer ersten Geschwindigkeit V1 (siehe Figur 2) transportiert.

Die Weiche 10 leitet ein ankommendes Einzelblatt A wahlweise zu einem schlaufenartig geführten zweiten Aufzeichnungsträgertransportweg 2 oder zu einem den ersten Aufzeichnungsträgertransportweg 1 geradlinig verlängernden dritten Aufzeichnungsträgertransportweg 3. Die Weiche 10 enthält dazu eine um eine Achse 12 schwenkbare Klappe. Die Achse 12 steht quer zur Aufzeichnungsträgertransportrichtung. Die Auslenkung der Klappe der Weiche 10 in eine erste Stellung, bei der ein ankommendes Einzelblatt A dem zweiten Aufzeichnungsträgertransportweg 2 zugeführt wird und in eine zweite Stellung, bei der ein ankommendes Einzelblatt A dem dritten Aufzeichnungsträgertransportweg 3 zugeführt wird, wird durch ein als Hubmagnet 11 ausgebildetes Umschaltmittel erreicht. Als Umschaltmittel 11 eignet sich auch ein elektromotorischer oder pneumatischer Antrieb.

Gelangt ein Einzelblatt A in den zweiten Aufzeichnungsträgertransportweg 2, dann wird dieses Einzelblatt A von einem-von insgesamt zwei - dritten Transportwalzenpaar W3.1 erfaßt. Dieses dritte Transportwalzenpaar W3.1 transportiert das Einzelblatt A mittels Friktion mit einer zweiten Geschwindigkeit V2 in die loopingartige Schlaufe des zweiten Aufzeichnungsträgertransportweges 2. Im allgemeinen genügt es zur exakten Führung des Einzelblattes A auf dem zweiten Aufzeichnungsträgertransportweg 2 die Rotationsachsen der dritten Transportwalzenpaare W3.1, W3.2 im rechten Winkel zur Aufzeichnungsträgertransportrichtung auszurichten. Wird jedoch eine Kantenausrichtung der Einzelblätter A entlang einer am seitlichen Rand des zweiten Aufzeichnungsträgertransportweges 2 vorgesehenen Anlaufkante gewünscht, dann sind die Rotationsachsen der dritten Transportwalzenpaare W3.1, W3.2 so anzustellen, daß die Einzelblätter A geringfügig gegen die Anlaufkante bewegt werden.

Die dritten Transportwalzenpaare W3.1, W3.2 sind entlang des zweiten Aufzeichnungsträgertransportweges 2 in einem solchen Abstand zueinander angeordnet, daß ein im zweiten Aufzeichnungsträgertransportweg 2 transportiertes Einzelblatt Al stets von mindestens einem der dritten Transportwalzenpaare W3.1, W3.2 erfaßt ist. Dadurch ist gewährleistet, daß das transportierte Einzelblatt Al stets exakt geführt und mit genau der zweiten Geschwindigkeit V2 transportiert wird.

Während des Transports im zweiten Aufzeichnungsträgertransportweg 2 beschreibt das transportierte Einzelblatt A1 die Schraubenlinie eines Gewindeganges. Die Gewindesteigung ist dabei so gewählt, daß das Einzelblatt Al nach Durchlauf des zweiten Aufzeichnungsträgertransportweges 2 um mindestens eine Einzelblattbreite bezüglich des ersten Aufzeichnungsträgertransportweges 1 versetzt ist. Der Gewindedurchmesser ist so gewählt, daß die Verweilzeit des mit der zweiten Geschwindigkeit V2 transportierten Einzelblattes Al im zweiten Aufzeichnungsträgertransportweg 2 so groß ist, daß die Vorderkante des im zweiten Aufzeichnungsträgertransportweg 2 transportierten Einzelblattes Al gleichzeitig mit der Vorderkante eines auf dem dritten Aufzeichnungsträgertransportweg 3 transportierten Einzelblattes A2 einen den zweiten und dritten Aufzeichnungsträgertransportwegen 2, 3 nachfolgenden vierten Aufzeichnungsträgertransportweg 4 erreicht.

Auf dem dritten Aufzeichnungsträgertransportweg wird jeweils ein Einzelblatt A transportiert, das auf dem ersten Aufzeichnungsträgertransportweg 1 einem Einzelblatt A folgte, das von der Weiche 10 dem zweiten Aufzeichnungsträgertransportweg 2 zugeführt wurde. Ein auf dem dritten Aufzeichnungsträgertransportweg 3 transportiertes Einzelblatt A2 wird dort mit einer dritten Geschwindigkeit V3 transportiert. Aufgrund der geringen Länge des dritten Aufzeichnungsträgertransportweges 3 kann gemäß dem Ausführungsbeispiel im dritten Aufzeichnungsträgertransportweg 3 auf ein Transportwalzenpaar verzichtet werden. Es ist jedoch möglich auch in diesem dritten Aufzeichnungsträgertransportweg 3 ein Transportwalzenpaar einzufügen, wenn dies erforderlich sein sollte.

Bei Erreichen des vierten Aufzeichnungsträgertransportweges 4 werden die aus dem zweiten und aus dem dritten Aufzeichnungsträgertransportweg 2, 3 kommenden Einzelblätter Al, A2 von einem der entlang des angeordneten zweiten Transportwalzenpaare W2.1 erfaßt und durch Friktion einem den vierten Aufzeichnungsträgertransportweg 4 überspannenden Druckaggregat D zugeführt. Im Druckaggregat D wird auf die Einzelblätter A in einer dort enthaltenen Entwicklerstation ein Druckbild übertragen und in einer ebenfalls im Druckaggregat D enthaltenen Fixierstation fixiert. Nach erfolgter Fixierung des Druckbildes verlassen die Einzelblätter A das Druckaggregat D wieder. Die Einzelblätter A werden entlang des vierten Aufzeichnungsträgertransportweges 4, auf dem sie von einem weiteren zweiten Transportwalzenpaar W2.2 erfaßt werden, durch Friktion zwei nachfolgenden Aufzeichnungsträgertransportwegen 5, 6 zugeführt.

Die dem vierten Aufzeichnungsträgertransportweg 4 nachfolgenden fünften und sechsten Aufzeichnungsträgertransportwege 5, 6 sind ebenso wie die zweiten und dritten Aufzeichnungsträgertransportwege 2, 3 jeweils halb so breit, wie der vierte Aufzeichnungsträgertransportweg 4. Sie sind nebeneinander angeordnet und können dadurch jeweils eines von zwei nebeneinander transportierten Einzelblättern A aus dem vierten Aufzeichnungsträgertransportweg 4 aufnehmen. Der fünfte Aufzeichnungsträgertransportweg 5, in den diejenigen Einzelblätter gelangen, die vor Erreichen des vierten Aufzeichnungsträgertransportweges 4 den zweiten Aufzeichnungsträgertransportweg 2 durchlaufen haben, ist ebenso schlaufenförmig geführt, wie der zweite Aufzeichnungsträgertransportweg 2. Steigung, Durchmesser und Länge dieses fünften Aufzeichnungsträgertransportweges entsprechen denen des zweiten Aufzeichnungsträgertransportweges 2. Im fünften Aufzeichnungsträgertransportweg 5 sind ebenso wie im zweiten Aufzeichnungsträgertransportweg 2 zwei Transportwalzenpaare W4.1, W4.2 angeordnet. Diese vierten Transportwalzenpaare W4.1, W4.2 gewährleisten eine exakte Führung und ein Einhalten der gewünschten Geschwindigkeit eines auf dem fünften Aufzeichnungsträgertransportweg 5 transportierten Einzelblattes A1.

Der sechste Aufzeichnungsträgertransportweg 6 verlängert eine Hälfte des vierten Aufzeichnungsträgertransportweges 4 geradlinig. Im sechsten Aufzeichnungsträgertransportweg 6 ist ein (nicht dargestelltes) Transportwalzenpaar angeordnet, das ein im sechsten Aufzeichnungsträgertransportweg 6 vorhandenes Einzelblatt A2 auf eine sechste Geschwindigkeit V6 beschleunigt und einem nachfolgenden siebten Aufzeichnungsträgertransportweg 7 zuführt. Im siebten Aufzeichnungsträgertransportweg 7 wird ein ankommendes Einzelblatt A1, A2 von einem fünften Transportwalzenpaar W5 erfaßt und mit der sechsten Geschwindigkeit V6 einem zweiten Einzelblattstapel 9 zugeführt.

Die Enden des fünften und des sechsten Aufzeichnungsträgertransportweges 5, 6 liegen in Aufzeichnungsträgertransportrichtung gesehen beide dem Anfang des siebten Aufzeichnungsträgertransportweges 7 gegenüber. Ein Einzelblatt A1, das vom fünften Aufzeichnungsträgertransportweg 5 kommt, wird dem siebten Aufzeichnungsträgertransportweg 7 von schräg oben zugeführt und ein Einzelblatt A2, das aus dem sechsten Aufzeichnungsträgertransportweg 6 kommt, wird geradlinig dem siebten Aufzeichnungsträgertransportweg 7 zugeführt.

Anhand der Figur 3 wird im folgenden die Lage eines Paares von Einzelblättern A1, A2 zu unterschiedlichen Zeitpunkten T1 bis T6 dargelegt. Nachdem die Einzelblätter A1, A2 vom ersten Einzelblattstapel 8 nacheinander dem ersten Aufzeichnungsträgertransportweg 1 zugeführt wurden, befindet sich das erste Einzelblatt A1 zum ersten Zeitpunkt T1.1 vor dem zweiten Einzelblatt A2, das zum gleichen ersten Zeitpunkt T1.2 dem ersten Einzelblatt A1 in geringem Abstand folgt. Die Einzelblätter A1, A2 werden mit der ersten Geschwindigkeit V1 in Aufzeichnungsträgertransportrichtung zur Weiche 10 transportiert. Bei der Ankunft des ersten Einzelblatts A1 an der Klappe der Weiche 10 ist diese Klappe um die Achse 12 so nach unten geschwenkt, daß das erste Einzelblatt A1 über die Weiche in den zweiten Aufzeichnungsträgertransportweg 2 geführt wird. Dort wird das erste Einzelblatt A1 nacheinander von den dritten Transportwalzenpaaren W3.1, W3.2 erfaßt und schraubenlinienförmig zum vierten Aufzeichnungsträgertransportweg 4 geführt.

Nachdem das erste Einzelblatt A1 die Weiche 10 passiert hat, schwenkt der Hubmagnet 11 die Klappe der Weiche 10 um die Achse 12 nach oben. Dadurch gelangt das dem ersten Einzelblatt A1 nachfolgende zweite Einzelblatt A2 nicht auf den zweiten sondern auf den dritten Aufzeichnungsträgertransportweg 3. Dessen Länge ist so kurz, daß zu einem zweiten Zeitpunkt T2.1, T2.2 sowohl das erste Einzelblatt A1, als auch das zweite Einzelblatt A2, mit fluchtenden Vorderkanten nebeneinanderliegend, den vierten Aufzeichnungsträgertransportweg 4 erreichen. In diesem Aufzeichnungsträgertransportweg 4 wird das Einzelblatt-Paar A1, A2 von einem zweiten Transportwalzenpaar W2.1 erfaßt und mit der Prozeßgeschwindigkeit V4 in Aufzeichnungsträgertransportrichtung in das Druckaggregat D transportiert. Dem Druckaggregat D ist ein weiteres zweites Transportwalzenpaar W2.2 nachgeordnet, das das Einzelblatt-Paar A1, A2 erfaßt und mit der Prozeßgeschwindigkeit V4 auf dem vierten Aufzeichnungsträgertransportweg 4 in Aufzeichnungsträgertransportrichtung weitertransportiert. Zum dritten Zeitpunkt T3.1, T3.2 befinden sich die Einzelblätter A1, A2 vor und zum vierten Zeitpunkt T4.1, T4.2 hinter der Druckaggregat D.

Würden nun die erste, zweite, dritte und Prozeßgeschwindigkeit V1, V2, V3, V4 gleich groß sein, dann entstünde ein Abstand von der Länge eines Einzelblattes A zwischen den auf dem vierten Aufzeichnungsträgertransportweg 4 transportierten Paaren von Einzelblättern A. Diese Vergrößerung des Abstandes zwischen den Einzelblättern A würde die Anzahl der bedruckbaren Einzelblätter A pro Zeiteinheit verringern. Ein vergrößerter Abstand zwischen den Einzelblättern A kann aber erfindungsgemäß dadurch vermieden werden, daß die Prozeßgeschwindigkeit V4 gegenüber der ersten, zweiten und dritten Geschwindigkeit V1, V2, V3 kleiner, im Extremfall halbiert ist.

Ausgehend von der Lage zum vierten Zeitpunkt T4.1, T4.2 erreicht das Einzelblatt A1 den fünften Aufzeichnungsträgertransportweg 5 und das zweite Einzelblatt A2 den sechsten Aufzeichnungsträgertransportweg 6. Zum fünften Zeitpunkt T.5.1, T5.2 befinden sich die Einzelblätter A1, A2 bereits in den genannten Aufzeichnungsträgertransportwegen 5, 6. In diesen Aufzeichnungsträgertransportwegen 5, 6 werden die Einzelblätter A1, A2 mit einer fünften bzw. sechsten Geschwindigkeit V5, V6 transportiert. Die fünfte und sechste Geschwindigkeit V5, V6 sind doppelt so groß wie die Prozeßgeschwindigkeit V4. Dadurch wird erreicht, daß die paarweise ankommenden Einzelblätter A so schnell nacheinander abtransportiert werden, daß kein Einzelblattstau entstehen kann.

Da der sechste Aufzeichnungsträgertransportweg 6 wesentlich kürzer ist als der schlaufenartig ausgebildete fünfte Aufzeichnungsträgertransportweg 5, erreicht das zweite Einzelblatt A2 den siebten Aufzeichnungsträgertransportweg 7 zuerst und ist beim Eintreffen des ersten Einzelblattes A1 bereits so weit transportiert, daß sich die beiden Einzelblätter A1, A2 nicht berühren. Zum sechsten Zeitpunkt T6.1, T6.2 befinden sich beide Einzelblätter A1, A2 vollständig auf dem siebten Aufzeichnungsträgertransportweg 7 und werden anschließend auf dem zweiten Einzelblattstapel 9 nacheinander abgelegt.

Beim beschriebenen Ausführungsbeispiel wird die Folge der paarweise transportierten Einzelblätter A jeweils umgedreht, d.h. ein im ersten Aufzeichnungsträgertransportweg 1 vor einem zweiten Einzelblatt A2 transportiertes Einzelblatt A1 befindet sich auf dem siebten Aufzeichnungsträgertransportweg 7 hinter dem zweiten Einzelblatt A2. Dies stellt jedoch im allgemeinen kein Problem dar, da die Einzelblätter in der Regel vor Durchlaufen des Druckaggregates D unbedruckt sind. Muß jedoch die Stapelreihenfolge, wie sie im ersten Einzelblattstapel 8 vorliegt, beim Abstapeln in den zweiten Einzelblattstapel 9 wieder hergestellt werden, brauchen lediglich der fünfte und sechste Aufzeichnungsträgertransportweg 5, 6 vertauscht zu werden. Die Abstapelreihenfolge muß beispielsweise beim Formulardruck eingehalten werden. Anstelle der Transportwalzenpaare W können auch Transportbänder oder ein Traktorantrieb Verwendung finden. Dies hat keinen Einfluß auf den Erfindungsgegenstand.

## Patentansprüche

1. Einzelblatt-Zuführeinrichtung für ein elektrografisches Druck- oder Kopiergerät, die folgende Komponenten enthält:
- einen ersten, Einzelblätter (A) seriell mit einer ersten Geschwindigkeit (V1), die höher ist als die beim Bedrucken der Einzelblätter vorliegende Prozeßgeschwindigkeit, transportierenden Aufzeichnungsträgertransportweg (1),
- eine dem ersten Aufzeichnungsträgertransportweg (1) zugeordnete Weiche (10) zum blattfolgeabhängigen Auswählen mindestens eines nachfolgenden zweiten oder dritten Aufzeichnungsträgertransportwegs (2,3), wobei
- der dritte Aufzeichnungsträgertransportweg (3) in Verlängerung des ersten Aufzeichnungsträgertransportwegs (1) angeordnet ist,
- der zweite Aufzeichnungsträgertransportweg (2) so geführt ist, daß ein diesen Aufzeichnungsträgertransportweg (2) durchlaufendes Einzelblatt (A) um mindestens eine Einzelblattbreite seitlich versetzt wird,
- die Weiche (10) eine Klappe enthält, die wahlweise den ersten Aufzeichnungsträgertransportweg (1) mit dem zweiten oder dritten Aufzeichnungsträgertransportweg (2,3) koppelt, und
- die Verweilzeiten der Einzelblätter (A) im zweiten und dritten Aufzeichnungsträgertransportweg (2,3) so aufeinander abgestimmt sind, daß die Einzelblätter (A) ein nachfolgend angeordnetes, die Einzelblätter (A) überspannendes, mit der Prozeßgeschwindigkeit (V4) transportierendes und die Einzelblätter (A) bedruckendes Druckaggregat (D) gemeinsam erreichen.

2. Einzelblatt-Zuführeinrichtung nach Anspruch 1, bei der
- ein erstes, im ersten Aufzeichnungsträgertransportweg (1) angeordnetes Transportmittel (W1), das ein Einzelblatt (A) erfaßt und mit der ersten Geschwindigkeit (V1) der Weiche (10) zuführt vorgesehen ist,
- im zweiten Aufzeichnungsträgertransportweg (2) mindestens ein drittes, das Einzelblatt (A1) mit einer zweiten Geschwindigkeit (V2) transportierendes Transportmittel (W3.1, W3.2) so angeordnet ist, daß ein im zweiten Aufzeichnungsträgertransportweg (2) transportiertes Einzelblatt (A1) stets von einem der dritten Transportmittel (W3.1, W3.2) erfaßt ist,
- die Verweilzeiten der Einzelblätter (A) im zweiten und dritten Aufzeichnungsträgertransportweg (2,3) so aufeinander abgestimmt sind, daß die Vorderkanten der beiden Einzelblätter (A1,A2) beim Erreichen eines nachfolgenden vierten Aufzeichnungsträgertransportweges (4) fluchten, und
- ein zweites, das erste und das zweite Einzelblatt (A1,A2) beim Erreichen des vierten Aufzeichnungsträgertransportweges (4) gemeinsam erfassendes und mit der Prozeßgeschwindigkeit (V4) transportierendes Transportmittel (W2.1) vorgesehen ist.

3. Einzelblatt-Zuführeinrichtung nach Anspruch 2, bei der die erste, zweite und dritte Geschwindigkeit (V1, V2,V3) doppelt so groß sind, wie die Prozeßgeschwindigkeit (V4).

4. Einzelblatt-Zuführeinrichtung nach einem der Ansprüche 1 bis 3, bei der der zweite Aufzeichnungsträgertransportweg (2) schlaufenförmig ausgebildet ist.

5. Einzelblatt-Zuführeinrichtung nach einem der Ansprüche 2 bis 4, wobei
- dem vierten Aufzeichnungsträgertransportweg (4) ein fünfter und ein sechster Aufzeichnungsträgertransportweg (5,6) so nachgeordnet sind, daß das erste Einzelblatt (A1) in den fünften Aufzeichnungsträgertransportweg (5) und das zweite Einzelblatt (A2) in den sechsten Aufzeichnungsträgertransportweg (6) gelangt,
- der fünfte oder der sechste Aufzeichnungsträgertransportweg (5,6) so geführt ist, daß das diesen Aufzeichnungsträgertransportweg (5,6) mit einer fünften Geschwindigkeit (V5) durchlaufende erste beziehungsweise zweite Einzelblatt (A1, A2) um die Einzelblattbreite seitlich zurückversetzt wird, um die das erste Einzelblatt (A1) im zweiten Aufzeichnungsträgertransportweg (2) versetzt worden war,
- der sechste beziehungsweise fünfte Aufzeichnungsträgertransportweg (6,5) so geführt ist, daß das diesen Aufzeichnungsträgertransportweg (6,5) mit einer sechsten Geschwindigkeit (V6) durchlaufende zweite beziehungsweise erste Einzelblatt (A2,A1) ohne Seitenversatz transportierbar ist, und
- die Verweilzeiten der Einzelblätter (A) im fünften und sechsten Aufzeichnungsträgertransportweg (5,6) so aufeinander abgestimmt sind, daß die Einzelblätter (A1, A2) nacheinander einen nachfolgenden siebten Aufzeichnungsträgertransportweg (7) erreichen.

## Claims

1. A single sheet feed device for an electrophotographic printer or copier which contains the following components:
- a first recording carrier conveying path (1) which conveys single sheets (A) serially at a first speed (V1) which is higher than the processing speed when printing the single sheets,
- a switch (10), assigned to the first recording carrier conveying path (1), for selecting, as a function of the sequence of sheets, at least one subsequent second or third recording carrier conveying path (2, 3),
- the third recording carrier conveying path (3) being arranged as an extension of the first recording carrier conveying path (1),
- the second recording carrier conveying path (2) being routed in such a way that a single sheet (A) which passes through this recording carrier conveying path (2) is shifted sideways by at least the width of one single sheet,
- the switch (10) contains a flap which couples the first recording carrier conveying path (1) either to the second or to the third recording carrier conveying path (2, 3), and
- the dwell times of the single sheets (A) in the second and third recording carrier conveying paths (2, 3) are matched to one another in such a way that the single sheets (A) reach together a printing unit (D) which is arranged downstream, spans the single sheets (A), conveys at the processing speed (V4) and prints .the single sheets (A).

2. The single sheet feed device as claimed in claim 1 in which
- a first conveying means (W1) which is arranged in the first recording carrier conveying path (1) and takes hold of a single sheet (A)
and feeds it to the switch (10) at the first speed (V1) is provided,
- in the second recording carrier conveying path (2) at least a third conveying means (W3.1, W3.2) which conveys the single sheet (A1) at a second speed (V2) is arranged in such a way that a single sheet (A1) which is conveyed in the second recording carrier conveying path (2) is always taken hold of by one of the third conveying means (W3.1, W3.2),
- the dwell times of the single sheets (A) in the second and third recording carrier conveying paths (2, 3) are matched to one another in such a way that the front edges of the two single sheets (A1, A2) are aligned when a subsequent fourth recording carrier conveying path (4) is reached, and
- a second conveying means (W2.1) which takes hold of both the first and second single sheets (A1, A2) when the fourth recording carrier conveying path (4) is reached and conveys them at the processing speed (V4) is provided.

3. The single sheet feed device as claimed in claim 2 in which the first, second and third speeds (V1, V2, V3) are twice as high as the processing speed (V4).

4. The single sheet feed device as claimed in one of claims 1 to 3 in which the second recording carrier conveying path (2) is designed in a loop-like shape.

5. The single sheet feed device as claimed in one of claims 2 to 4, in which,
- a fifth and a sixth recording carrier conveying path (5, 6) are arranged downstream of the fourth recording carrier conveying path (4) in such a way that the first single sheet (A1) moves into the fifth recording carrier conveying path (5) and the second single sheet (A2) moves into the sixth recording carrier conveying path (6),
- the fifth or the sixth recording carrier conveying path (5, 6) is routed in such a way that the first or second single sheet (A1, A2) which passes through this recording carrier conveying path (5, 6) at a fifth speed (V5) is shifted back sideways by the width of one single sheet, by the distance which the first single sheet (A1) had been shifted in the second recording carrier conveying path (2),
- the sixth or fifth recording carrier conveying path (6, 5) is routed in such a way that the second or first single sheet (A2, A1) which passes through this recording carrier conveying path (6, 5) at a sixth speed (V6) can be conveyed without sideways shifting and
- the dwell times of the single sheets (A) in the fifth and sixth recording carrier conveying paths (5, 6) are matched to one another in such a way that the single sheets (A1, A2) successively reach a subsequent seventh recording carrier conveying path (7).

## Revendications

1. Dispositif d'alimentation en feuilles pour une imprimante ou un copieur électrographique comprenant les composants suivants:
- une première voie de transport de support d'enregistrement (1) transportant des feuilles individuelles (A) en série à une première vitesse (V1) qui est supérieure à la vitesse de process pendant l'impression des feuilles individuelles,
- un aiguillage (10) associé à la première voie de transport de support d'enregistrement (1) pour l'élection, en fonction de la succession des feuilles, d'au moins une deuxième ou une troisième voie de transport de support d'enregistrement (2, 3) située en aval, où
- la troisième voie de transport de support d'enregistrement (3) est disposée dans le prolongement de la première voie de transport de support d'enregistrement (1),
- la deuxième voie de transport de support d'enregistrement (2) est guidée de telle sorte qu'une feuille individuelle (A) passant par cette voie de transport de support d'enregistrement (2) est- décalée latéralement d'au moins une largeur de feuille,
- l'aiguillage (10) comprend un clapet pour l'accouplement de la première voie de transport de support d'enregistrement (1) soit à la deuxième soit à la troisième voie de transport de support d'enregistrement (2, 3), et
- les temps de séjour des feuilles individuelles (A) dans les deuxième et troisième voies de transport de support d'enregistrement (2, 3) sont cadencés de telle sorte que les feuilles individuelles (A) atteignent ensemble un dispositif d'impression (D) situé en aval, recouvrant les feuilles individuelles (A), les transportant à la vitesse de process (V4) et imprimant les feuilles individuelles (A).

2. Dispositif d'alimentation en feuilles selon la revendication 1, dans lequel :
- est prévu un premier moyen de transport (W1), disposé à l'intérieur de la voie de transport de support d'enregistrement (1) et qui saisit une feuille individuelle (A) et l'amène à la première vitesse (Vl) dans l'aiguillage (10),
- à l'intérieur de la deuxième voie de transport de support d'enregistrement (2), au moins un troisième moyen de transport (W3.1, W3.2) transportant la feuille individuelle (A1) à une deuxième vitesse (V2), est disposé de telle sorte qu'une feuille (A1) transportée dans la deuxième voie de transport de support d'enregistrement (2) est toujours saisie par l'un des troisièmes moyens de transport (W3.1, W3.2),
- les temps de séjour des feuilles individuelles (A) dans la deuxième et la troisième voies de transport de support d'enregistrement (2, 3) sont cadencés de telle sorte que les bords avant des deux feuilles individuelles (A1, A2) s'alignent à l'arrivée dans une quatrième voie de transport de support d'enregistrement (4) située en aval, et
- un deuxième moyen de transport (W2,1) est prévu, qui saisit ensemble la première et la deuxième feuilles individuelles (A1, A2) à leur arrivée dans la quatrième voie de transport de support d'enregistrement (4) et les transporte à la vitesse de process (V4).

3. Dispositif d'alimentation en feuilles selon la revendication 2, dans lequel les première, deuxième et troisième vitesses (V1, V2, V3) sont deux fois supérieures à la vitesse de process (V4).

4. Dispositif d'alimentation en feuilles selon l'une des revendications 1 à 3, dans lequel la deuxième voie de transport de support d'enregistrement (2) a une forme de boucle.

5. Dispositif d'alimentation en feuilles selon l'une des revendications 2 à 4, dans lequel :
- une cinquième et une sixième voies de transport de support d'enregistrement (5, 6) sont associées en aval de la quatrième voie de transport de support d'enregistrement (4) de telle sorte que la première feuille individuelle (A1) arrive dans la cinquième voie de transport de support d'enregistrement (5) et la deuxième feuille individuelle (A2) dans la sixième voie de transport de support d'enregistrement (6),
- la cinquième ou la sixième voie de transport de support d'enregistrement (5, 6) est guidée de telle sorte que la première ou la deuxième feuille individuelle (Al, A2) passant par cette voie de transport de support d'enregistrement (5, 6) à une cinquième vitesse (V5), est décalée latéralement vers l'arrière de la largeur de feuille de laquelle la première feuille individuelle (Al) a été décalée dans la deuxième voie de transport de support d'enregistrement (2),
- la sixième ou la cinquième voie de transport de support d'enregistrement (6, 5) est guidée de telle sorte que la deuxième ou la première feuille individuelle (A2, A1) passant par cette voie de transport de support d'enregistrement (6, 5) à une sixième vitesse (V6), peut être transportée sans décalage latéral, et
- les temps de séjour des feuilles individuelles (A) dans la cinquième et la sixième voie de transport de support d'enregistrement (5, 6) sont cadencés de telle sorte que les feuilles individuelles (A1, A2) arrivent les unes à la suite des autres dans une septième voie de transport de support d'enregistrement (7) située en aval.
